# EUROPÄISCHE PATENTSCHRIFT

(11) **EP 1 959 049 B1**
(45) Veröffentlichungstag und Bekanntmachung des Hinweises auf die Patenterteilung: **07.09.2011**
(21) Anmeldenummer: 08000798.2
(22) Anmeldetag: 17.01.2008
(51) Int. Cl.: D06F 73/02

(54) **Tunnelfinisher**
Tunnel finisher
Finisseur à tunnel

(30) Priorität: 15.02.2007 DE 202007002261 U
(43) Veröffentlichungstag der Anmeldung: 20.08.2008
(73) Patentinhaber: Hornung GmbH INDUPRESS & Co.KG, 63768 Hösbach (DE)
(72) Erfinder: Hornung, Gernolf, 63773 Goldbach (DE); Minnert, Norbert, 32584 Löhne (DE)
(74) Vertreter: Ruckh, Rainer Gerhard

(56) Entgegenhaltungen:
- DE-A1- 1 460 373
- DE-A1- 3 627 940
- DE-A1- 10 128 662
- DE-C2- 2 939 870
- DE-U1-202006 007 364
- JP-A- 5 177 094
- US-A- 2 911 729
- US-A1- 2005 115 120

## Beschreibung

Die Erfindung betrifft einen Tunnelfinisher gemäß dem Oberbegriff des Anspruchs 1.

Derartige Tunnelfinisher dienen zum kontinuierlichen Finishen von Kleidungsstücken. Die Kleidungsstücke werden kontinuierlich auf einem Fördersystem auf Bügeln hängend in den Tunnelfinisher eingeführt, in diesem mit Dampf behandelt, anschließend gefinished und dann mit dem Fördersystem wieder aus dem Tunnelfinisher ausgeführt. Mit einer derartigen Behandlung können unerwünschte Oberflächenveränderungen der Kleidungsstücke, die beispielsweise bei dem Vernähen oder dem Verpacken entstehen, beseitigt werden.

Die Dampfbehandlung der Kleidungsstücke erfolgt in Dampfmodulen des Tunnelfinishers. Das Dampfmodul besteht aus beidseits der Kleidungsstücke angeordneten Dampfdüsenreihen, mittels derer die Kleidungsstücke beidseitig mit Dampf besprüht werden. Durch die Dampfbehandlung werden die Kleidungsstücke entspannt und geschmeidig gemacht, um in diesen vorhandene Spannungen zu lösen.

Der hierzu verwendete Dampf muss auf eine vorgegebene Temperatur erhitzt werden, damit die genannten, gewünschten Effekte bei der Dampfbehandlung erreicht werden.

Bei bekannten Tunnelfinishern sind Dampfmodule mit Dampfdüsenreihen vorgesehen, wobei jeweils einer Dampfdüsenreihe ein Heizungsrohr zu dessen Beheizung zugeordnet ist. Eine derartige Anordnung gewährleistet zwar eine gleichmäßige Erwärmung des auf die Kleidungsstücke zu sprühenden Dampfs, ist jedoch konstruktiv relativ aufwendig.

Weiterhin besteht ein generelles Problem bei der Dampfbehandlung von Kleidungsstücken in Tunnelfinishern darin, dass die Art der Besprühung mit Dampf von der Beschaffenheit der Kleidungsstücke abhängig gewählt werden muss um eine gleichbleibend hohe Bearbeitungsqualität zu gewährleisten. Während bei unempfindlichen Kleidungsstücken eine gerichtete Dampfbesprühung möglich ist, muss bei empfindlichen Materialien wie Samt oder Velours ein möglichst schonender Dampfauftrag erfolgen, damit die Dampfbesprühung keine unerwünschten Markierungen auf den Kleidungsstücken hinterlässt.

Die DE 20 2006 007 364 U1 betrifft eine Vorrichtung zur Behandlung von Kleidungsstücken mit einer Fördereinheit zur Zufuhr der Kleidungsstücke zu einer Behandlungskammer in welcher Sprühregister zur Beaufschlagung der Kleidungsstücke mit Dampf vorgesehen sind. Zur Dampfzufuhr ist in einer zentralen Dampfzuleitung eine Regelungseinheit zur Regelung des Dampfdrucks vorgesehen. Von der zentralen Dampfzuleitung zweigen weitere Dampfzuleitungen zu den Sprühregistem ab, wobei in diesen Dampfzuleitungen Blenden zur Dampfverteilung auf die Sprühregister vorgesehen sind.

Die DE 14 60 373 A1 betrifft ein Verfahren zum Reinigen von großflächigen Textilgeweben. Bei diesem Verfahren wird ein Gewebe kontinuierlich längs der gesamten Breite mit hochgespanntem Wasserdampf, Lösungsmitteldampf oder einem Gemisch derartiger Dämpfe, welchem auch noch komprimierte Luft entsprechender Temperatur beigemischt sein kann, von der Rückseite her durchblasen oder von der Vorderseite her tangential zu einer starken querlaufenden Krümmung der Gewebebahn angeblasen. Der Dampfstrahl löst den im Gewebe angesammelten Schmutz heraus.

Die DE 36 27 940 A1 betrifft einen Tunnel-Finisher. Dieser besteht aus einer Dämpfkammer mit einer nachgeordneten Trockenkammer, einem Transportsystem, das die an einer Abgabestation abgegebenen Kleidungsstücke dem Eingang der Dämpfkammer zuführt und die geglätteten Kleidungsstücke am Ausgang der Trockenkammer einer Aufnahmestation zuführt. Um hier das Finish-Ergebnis im Hinblick auf stark verdrückte Kleidungsstücke, insbesondere aus Naturfaserstoffen bestehende verdrückte Kleidungsstücke, wesentlich zu verbessern, ist der Dämpfkammer eine Befeuchtungskammer vorgeordnet.

Der Erfindung liegt die Aufgabe zugrunde einen Tunnelfinisher der eingangs genannten Art bereitzustellen, mit welchen bei kompakten, kostengünstigem Aufbau eine hohe Bearbeitungsqualität erzielt wird.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Der erfindungsgemäße Tunnelfinisher umfasst wenigstens ein Dampfmodul bestehend aus einer Anordnung Dampfsprüheinheiten. Jede Dampfsprüheinheit weist zwei Dampfrohre mit jeweils einer Dampfdüsenreihe auf. Diesen ist ein Heizungsrohr zu deren Beheizung zugeordnet.

Da bei dem erfindungsgemäßen Tunnelfinisher anders als bei bekannten Systemen in einer Dampfsprüheinheit nicht jedem Dampfrohr ein Heizungsrohr sondern einem Heizungsrohr zwei Dampfrohre zugeordnet sind, wird die Heizleistung der Heizungsrohre effizienter ausgenutzt, wodurch eine erhebliche Energieeinsparung beim Betrieb des erfindungsgemäßen Tunnelfinishers erzielt wird. Weiterhin reduziert sich auch der konstruktive Aufwand des Dampfmo-duls, da ein Heizungsrohr nicht nur einer sondern zwei Dampfrohre zugeordnet ist. Dies führt zu einer Reduktion der Anzahl der benötigten Heizungsrohre und damit zu einer Senkung der Herstellkosten des Tunnelfinishers.

Schließlich ist vorteilhaft, dass bedingt durch die Reduzierung der Anzahl der Heizungsrohre im Dampfmodul des erfindungsgemäßen Tunnelfinishers eine erhöhte Anzahl von Dampfdüsenreihen eingesetzt werden kann. Dies ermöglicht einen flexiblen Einsatz des Tunnelfinishers. Insbesondere können durch eine Steuereinheit je nach Applikation alle Dampfdüsenreihen oder nur ein Teil der Dampfdüsenreihen aktiviert werden. Mit einer derartigen Steuerung ist vorteilhaft eine Anpassung der Dampfbesprühung an unterschiedliche Beschaffenheiten der zu behandelnden Kleidungsstücke möglich. Hierzu können den Dampfdüsen der einzelnen Dampfdüsenreihen unterschiedliche Blendenöffnungen zugeordnet werden, durch welche die Dampfdüsen Dampf in Richtung der Kleidungsstücke sprühen. Diese Zuordnung kann einfach und schnell dadurch erfolgen, dass auf die Frontwände der Dampfsprüheinheiten Abdeckplatten aufgesetzt werden, in welche die Blendenöffnungen eingearbeitet sind.

Dabei kann durch Auswechseln der Abdeckplatten an den Dampfsprüheinheiten die Zuordnung der Dampfdüsen der Dampfdüsenreihen zu unterschiedlichen Blendenöffnungen einfach variiert werden.

Besonders vorteilhaft weisen die Abdeckplatten Blendenöffnungen mit zwei unterschiedlichen Ausprägungen auf. Ein erster Typ von Blendenöffnungen ist derart ausgebildet, dass diese Blendenöffnungen vollständig offen sind, so dass der von den zugeordneten Dampfdüsen abgesprühte Dampf die Blendenöffnung ungehindert durchsetzt. In diesem Fall erfolgt mit den Dampfdüsen eine direkte, das heißt gerichtete Dampfbesprühung der Kleidungsstücke. Ein zweiter Typ von Blendenöffnungen ist derart ausgebildet, dass die jeweilige Blendenöffnung mit einer vorzugsweise einstückig mit der Abdeckplatte ausgebildeten Gitterstruktur abgedeckt ist. In diesem Fall dringt der von einer Dampfdüse abgesprühte Dampf nur teilweise durch die Lücken der Gitterstruktur, der Dampfstrahl wird damit aufgefächert, so dass dadurch eine indirekte Dampfbesprühung der Kleidungsstücke erfolgt. Eine derartige indirekte Dampfbesprühung der Kleidungsstücke ist bei den empfindlichen Kleidungsstücken, die aus Samt, Velours oder dergleichen bestehen, vorteilhaft, da mit diesen Dampfbehandlungen unerwünschte Markierungen in Form von Strichbildungen vermieden werden.

Die Blendenöffnungen der Abdeckplatten sind generell so ausgebildet, dass jeweils ein Typ einer Blendenöffnung allen Dampfdüsen einer Dampfdüsenreihe zugeordnet ist. Durch die selektive Aktivierung bestimmter Dampfdüsenreihen, welchen unterschiedliche Blendenöffnungen zugeordnet sind, kann dann die Art der Dampfbesprühung einfach vorgegeben werden.

In einer besonders vorteilhaften Ausführungsform weist der Tunnelfinisher eine Dampfsteuerung in Form einer Dampfkammertemperatursteuerung auf. Mit dieser Dampfsteuerung wird die Temperatur der Dampfrohre in Abhängigkeit der Dampfmenge in den Dampfroheren vorgegeben. Die den Dampfrohren zugeführte Dampfmenge wird über Ventile gesteuert. Je nach zugeführter Dampfmenge wird die Temperatur der Dampfrohre eingestellt. Zur Tempraturmessung sind in den einzelnen Dampfrohre Temperatursensoren vorgesehen. Durch Vorgabe der Heizleistungen der Heizungsrohre kann die Temperatur der Dampfrohre und damit auch die Temperatur des über die Dampfdüsen auf die zu behandelnden Kleidungsstücke gesprühten Dampf gesteuert werden. Dadurch kann die Feuchtigkeit des Dampfes für eine hochqualitative Behandlung der Kleidungsstücke gezielt vorgegeben werden.

Die Erfindung wird im Nachstehenden anhand der Zeichnungen erläutert. Es zeigen:
- Figur 1:: Schematische Darstellung eines Tunnelfinishers.
- Figur 2:: Querschnitt durch ein Dampfmodul für den Tunnelfinisher gemäß Figur 1.
- Figur 3:: Draufsicht auf eine Dampfsprüheinheit als Komponente des Dampfmoduls gemäß Figur 2.
- Figur 4:: Querschnitt durch die Anordnung gemäß Figur 3.
- Figur 5:: Anordnung gemäß Figur 3 mit auf die Dampfsprüheinheit aufgesetzter Abdeckplatte.
- Figur 6:: Querschnitt durch die Anordnung gemäß Figur 5.

Figur 1 zeigt schematisch einen Tunnelfinisher 1. Dem Tunnelfinisher 1 werden mittels eines Fördersystems 2 kontinuierlich auf Bügeln hängende Kleidungsstücke 3 zugeführt. In dem Tunnelfinisher 1 erfolgt eine kontinuierliche Behandlung der Kleidungsstücke 3. Hierzu werden die Kleidungsstücke 3 in einer Förderrichtung F transportiert und in den Tunnelfinisher 1 eingeführt. Dort werden die Kleidungsstücke 3 zunächst mit Dampf beaufschlagt und danach getrocknet. Dann werden die Kleidungsstücke 3 mittels des Fördersystems 2 wieder aus dem Tunnelfinisher 1 ausgeführt.

Die Dampfbehandlung der Kleidungsstücke 3 erfolgt in einem oder mehreren Dampfmodulen 4 des Tunnelfinishers 1. Ein derartiges Dampfmodul 4 ist schematisch in Figur 2 in einer Teildarstellung dargestellt. Das Dampfmodul 4 weist zwei Wandelemente 5 auf, die sich über die Innenseiten der seitlichen Außenwände des Tunnelfinishers 1 erstrecken. Die in vertikalen Ebenen angeordneten Wandelemente 5 sind in Abstand zueinander angeordnet, so dass zwischen diesen ein Kanal 6 verbleibt, durch welchen die Kleidungsstücke 3 an dem Fördersystem 2 geführt in Förderrichtung F bewegt werden.

In den Wandelementen 5 befinden sich Dampfdüsen 7. Dabei ist in jedem Wandelement 5 eine Anordnung von Dampfdüsenreihen vorgesehen, wobei jede Dampfdüsenreihe aus einer Anordnung von in vertikaler Richtung in Abstand hintereinander angeordneten Dampfdüsen 7 besteht. In Förderrichtung F sind mehrere Dampfdüsenreihen hintereinander angeordnet.

Die Figuren 3 und 4 zeigen eine Dampfsprüheinheit 10 für das Dampfmodul 4 gemäß Figur 2. Die Dampfsprüheinheit 10 umfasst zwei Dampfrohre 8, die beiderseits eines Heizungsrohrs 9 angeordnet sind. Jedes der Wandelemente 5 des Dampfmoduls 4 ist aus einer Vielzahl derartiger Anordnungen aufgebaut. Dabei sind diese einzelnen Anordnungen in Förderrichtung (x-Richtung) der Kleidungsstücke 3 hintereinander angeordnet.

Figur 3 zeigt eine Draufsicht auf einen Ausschnitt der Dampfsprüheinheit 10. Figur 4 zeigt die Anordnung in einer Querschnittsdarstellung.

Das Heizungsrohr 9 besteht im Wesentlichen aus einem Vierkantrohr, dessen Längsachse in vertikaler (z-Richtung) verläuft. Die beiden identisch ausgebildeten Dampfrohre 8 der Dampfsprüheinheit 10 bestehen im Wesentlichen aus Vierkantrohren, in deren dem Kanal 6 zugewandten Frontwänden die die Dampfdüsenreihen bildenden Dampfdüsen 7 gelagert sind. Die Dampfrohre 8 bestehen ebenso wie das Heizungsrohr 9 aus gut wärmeleitenden metallischen Materialien.

Wie aus den Figuren 3 und 4 ersichtlich, liegen die Dampfrohre 8 der Dampfsprüheinheit 10 mit jeweils einer Seitenwand an gegenüberliegenden Seitenwänden des Heizungsrohrs 9 an, so dass die Dampfrohre 8 in Wärmekontakt mit dem Heizungsrohr 9 stehen. Durch das Heizungsrohr 9 wird Heißdampf als Heizmedium geführt. Durch den Wärmekontakt mit dem Heizungsrohr 9 werden die Dampfrohre 8 aufgeheizt, so dass aus deren Dampfdüsen 7 entsprechend erwärmter Dampf abgestrahlt wird. Somit dient allein ein Heizungsrohr 9 zur Beheizung beider angrenzenden Dampfrohre 8.

Wie aus Figur 3 ersichtlich, weist jedes Dampfrohr 8 eine Dampfdüsenreihe mit in vertikaler Richtung äquidistant hintereinander angeordneten Dampfdüsen 7 auf. Die Dampfdüsen 7 der Dampfdüsenreihen der beiden Dampfrohre 8 sind dabei spiegelsymmetrisch zur senkrecht verlaufenden Symmetrieebene des Heizungsrohrs 9 angeordnet. Die einzelnen Düsen der Dampfdüsenreihe eines Dampfrohrs 8 sind identisch ausgebildet.

Die Dampfdüsen 7 sind in den dem Kanal 6 zugewandten Frontwänden der Dampfrohre 8 gelagert. Dabei stehen die Vorderenden der Dampfdüsen 7 geringfügig über die Frontwände der Dampfrohre 8 hervor.

Die Frontwände der Dampfrohre 8 schließen bündig mit der Frontwand des Heizungsrohrs 9 ab, wie aus Figur 4 ersichtlich ist, das heißt die Frontwände der Dampfrohre 8 und der Heizungsrohre 9 einer Dampfsprüheinheit 10 verlaufen in einer Ebene. Diese bilden die Frontwand der Dampfsprüheinheit 10.

Um bei der Führung der Kleidungsstücke 3 im Kanal des Dampfmoduls 4 einen direkten Kontakt der Kleidungsstücke 3 mit den Dampfdüsen 7 zu vermeiden, wird auf die Frontwand der Dampfsprüheinheit 10 eine Abdeckplatte 11 aufgesetzt. Dies ist in den Figuren 5 und 6 dargestellt. Dabei zeigt Figur 5 in einer Teildarstellung eine Draufsicht auf die Dampfsprüheinheit 10 mit der darauf aufgesetzten Abdeckplatte 11. Figur 6 zeigt eine Querschnittsdarstellung dieser Anordnung.

Jede Abdeckplatte 11 erstreckt sich über die gesamte Frontwand der Dampfsprüheinheit 10, das heißt sie deckt die Frontwände der Dampfrohre 8 und des Heizungsrohrs 9 vollständig ab. Die Abdeckplatte 11 weist eine ebene Frontfläche auf und deckt die Düsen der Dampfrohre 8 ab, so dass diese nicht in Kontakt mit den Kleidungsstücken im Kanal 6 kommen können.

Die Abdeckplatte 11 wird mit einem Befestigungsmittel 11a, insbesondere einer Schraube am Heizungsrohr 9 der Dampfsprüheinheit 10 fixiert.

In die Abdeckplatte 11 sind Blendenöffnungen 12a, 12b eingearbeitet, wobei bei auf einer Dampfsprüheinheit 10 aufgesetzten Abdeckplatte 11 jeweils eine Dampfdüse 7 hinter einer solchen Blendenöffnung 12a, 12b liegt. Die Blendenöffnungen 12a, 12b weisen jeweils eine identische Größe auf. Dabei ist jede Blendenöffnung 12a, 12b elliptisch ausgebildet.

Wie aus den Figuren 5 und 6 ersichtlich, sind die Blendenöffnungen 12a, die der Dampfdüsenreihe des linken Dampfrohrs 8 zugeordnet sind, jeweils identisch ausgebildet, unterscheiden sich jedoch von den Blendenöffnungen 12b, die der Dampfdüsenreihe des rechten Dampfrohrs 8 zugeordnet sind.

Die dem linken Dampfrohr 8 zugeordneten Blendenöffnungen 12a sind von Bohrungen in der Abdeckplatte 11 gebildet, das heißt die Blendenöffnungen 12a sind vollständig offen. Der von einer hinter einer derartigen Blendenöffnung 12a liegenden Dampfdüse 7 abgestrahlte Dampf gelangt somit ungehindert durch diese Blendenöffnung 12a. Mit dem durch diese Blendenöffnung 12a geführten Dampf erfolgt somit eine direkte Dampfbesprühung der Kleidungsstücke 3.

Die dem rechten Dampfrohr 8 zugeordneten Blendenöffnungen 12b sind jeweils mit Gittershukturen versehen, die einstückig mit der Abdeckplatte 11 ausgebildet sind. Die Zwischenräume zwischen den Gitterstrukturen bilden Perforationen der jeweiligen Blendenöffnung 12b, durch welche der Dampf, der von der dahinterliegenden Dampfdüse 7 abgestrahlt wird, geführt ist. Bei Durchgang des Dampfs durch diese Gitterstruktur wird dieser somit diffus aufgefächert. Mit dem durch diese Blendenöffnung 12b geführten Dampf erfolgt somit eine indirekte Dampfbesprühung der Kleidungsstücke 3.

Jedes Wandelement 5 des Dampfmoduls 4 gemäß Figur 2 besteht aus einer Hintereinanderanordnung der Elemente gemäß den Figuren 5 und 6 in Förderrichtung (x-Richtung).

Die Dampfdüsen 7 des linken und rechten Dampfrohrs 8 einer Dampfsprüheinheit 10 liegen symmetrisch zur Symmetrieachse der Dampfsprüheinheit 10, das heißt zugeordnete Paare von Dampfdüsen 7 beider Dampfrohre 8 liegen jeweils auf gleicher Höhe.

Die Höhenlagen der Düsen verschiedener Dampfsprüheinheiten 10 sind jedoch versetzt, damit die Kleidungsstücke großflächig und gleichmäßig mit Dampf behandelt werden.

Mittels einer nicht dargestellten Steuereinheit können die Dampfdüsenreihen der Dampfrohre 8 einzeln oder zusammen aktiviert werden, um die Dampfbehandlung an die jeweiligen Beschaffenheiten der Kleidungsstücke 3 anzupassen. Im vorliegenden Fall können die die Dampfdüsenreihen des linken und rechten Dampfrohrs 8 jeweils einer Dampfsprüheinheit 10 einzeln oder zusammen aktiviert werden.

Zweckmäßig werden bei der Behandlung unempfindlicher Kleidungsstücke 3 die Dampfdüsenreihen aktiviert, deren Dampfdüsen 7 der ersten Blendenöffnung 12a zugeordnet sind, so dass mit den Dampfdüsenreihen eine direkte Dampfbesprühung der Kleidungsstücke 3 durchgeführt wird.

Zur Behandlung von empfindlichen, beispielsweise aus Samt oder Velours bestehenden Kleidungsstücken 3 werden dagegen die Dampfdüsenreihen aktiviert, deren Dampfdüsen 7 den zweiten Blendenöffnungen 12b zugeordnet sind, so dass mit den Dampfdüsenreihen eine indirekte Dampfbesprühung der Kleidungsstücke 3 durchgeführt wird.

Die Abdeckplatten 11 sind an den Dampfsprüheinheiten 8 auswechselbar angeordnet und fixiert. Durch Austausch von Abdeckplatten 11 mit gegebenenfalls unterschiedlichen Blendenöffnungen 12a, 12b kann die Art der Dampfbesprühung einfach variiert werden.

### Bezugszeichenliste

- (1): Tunnelfinisher
- (2): Fördersystem
- (3): Kleidungsstück
- (4): Dampfmodul
- (5): Wandelement
- (6): Kanal
- (7): Dampfdüse
- (8): Dampfrohr
- (9): Heizungsrohr
- (10): Dampfsprüheinheit
- (11): Abdeckplatte
- (11a): Befestigungsmittel
- (12a): Blendenöffnung
- (12b): Blendenöffnung

## Patentansprüche

1. Tunnelfinisher (1) mit wenigstens einem Dampfmodul (4) bestehend aus einer Anordnung Dampfsprüheinheiten (10), **dadurch gekennzeichnet, dass** jede Dampfsprüheinheit (10) ein Heizungsrohr (9) sowie zwei Dampfrohre (8) mit jeweils einer Dampfdüsenreihe aufweist, wobei ein Heizungsrohr (9) diesen zwei Dampfrohren (9) zu deren Beheizung zugeordnet ist.

2. Tunnelfinisher nach Anspruch 1, **dadurch gekennzeichnet, dass** die Dampfrohre (8) einer Dampfsprüheinheit (10) in Wärmekontakt mit dem zugeordneten Heizungsrohr (9) stehen.

3. Tunnelfinisher nach Anspruch 2, **dadurch gekennzeichnet, dass** die Dampfrohre (8) einer Dampfsprüheinheit (10) als Vierkantrohre ausgebildet sind.

4. Tunnelfinisher nach Anspruch 3, **dadurch gekennzeichnet, dass** das Heizungsrohr (9) einer Dampfsprüheinheit (10) als Vierkantrohr ausgebildet ist, wobei an gegenüberliegenden Seitenwänden des Heizungsrohrs (9) jeweils ein Dampfrohr (8) anliegt.

5. Tunnelfinisher nach einem der Ansprüche 1 bis 4, **dadurch gekennzeichnet, dass** in den Heizungsrohren (9) Dampf als Heizmedium geführt ist.

6. Tunnelfinisher nach einem der Ansprüche 2 bis 5, **dadurch gekennzeichnet, dass** in der Frontwand eines Dampfrohres (8) zur Ausbildung einer Dampfdüsenreihe eine Reihenanordnung von in Längsrichtung des Dampfrohrs (8) hintereinander angeordneten Dampfdüsen (7) gelagert ist.

7. Tunnelfinisher nach Anspruch 6, **dadurch gekennzeichnet, dass** die Dampfdüsenreihen der Dampfrohre (8) einer Dampfsprüheinheit (10) wahlweise einzeln oder zusammen aktivierbar sind.

8. Tunnelfinisher nach einem der Ansprüche 4 bis 7, **dadurch gekennzeichnet, dass** das Dampfmodul (6) zwei Wandelemente (5) aufweist, die sich über die Innenseiten der seitlichen Außenwände des Tunnelfinishers (1) erstrecken und in vertikalen Ebenen in Abstand zueinander angeordnet sind, so dass zwischen diesen ein Kanal (6) verbleibt, und dass die dem Kanal (6) zugewandten Frontwände der Dampfrohre (8) einer Dampfsprüheinheit (10) mit einer dem Kanal (6) zugewandten Frontwand des zugeordneten Heizungsrohrs (9) bündig abschließen.

9. Tunnelfinisher nach einem der Ansprüche 1 bis 8, **dadurch gekennzeichnet, dass** auf die Frontwand einer Dampfsprüheinheit (10) eine Abdeckplatte (11) aufsetzbar ist.

10. Tunnelfinisher nach Anspruch 9, **dadurch gekennzeichnet, dass** sich die Abdeckplatte (11) über die gesamten Frontwände der Dampfrohre (8) und des Heizungsrohrs (9) einer Dampfsprüheinheit (10) erstreckt.

11. Tunnelfinisher nach einem der Ansprüche 9 oder 10, **dadurch gekennzeichnet, dass** die Abdeckplatte (11) Blendenöffnungen (12a, 12b) aufweist, wobei bei auf der Frontwand der Dampfsprüheinheit (10) aufgesetzter Abdeckplatte (11) jeweils eine Dampfdüse (7) eines Dampfrohres (8) hinter einer Blendenöffnung (12a, 12b) freiliegt.

12. Tunnelfinisher nach Anspruch 11, **dadurch gekennzeichnet, dass** die Blendenöffnungen (12a) vollständig offen sind.

13. Tunnelfinisher nach Anspruch 11, **dadurch gekennzeichnet, dass** die Blendenöffnungen (12b) durch Gitterstrukturen abgedeckt sind.

14. Tunnelfinisher nach Anspruch 13, **dadurch gekennzeichnet, dass** die Gitterstrukturen einstückig mit der Abdeckplatte (11) ausgebildet sind.

15. Tunnelfinisher nach einem der Ansprüche 1 bis 14, **dadurch gekennzeichnet, dass** dieser eine Dampfkammertemperatursteuerung aufweist.

16. Tunnelfinisher nach Anspruch 15, **dadurch gekennzeichnet, dass** mit der Dampfkammertemperatursteuerung die Temperatur der Dampfrohre (8) der Dampfsprüheinheit (10) in Abhängigkeit der den Dampfrohren (8) zugeführten Dampfmenge vorgebbar ist.

## Claims

1. Tunnel finisher (1) with at least one steam module (4) consisting of an arrangement of steam spray units (10), **characterised in that** each steam spray unit (10) comprises a heating pipe (9) as well as two steam pipes (8) each with a respective row of steam nozzles, wherein a heating pipe (9) is associated with these two steam pipes (9) for heating thereof.

2. Tunnel finisher according to claim 1, **characterised in that** the steam pipe (8) of a steam spray unit (10) is disposed in thermal contact with the associated heating pipe (9).

3. Tunnel finisher according to claim 2, **characterised in that** the steam pipes (8) of a steam spray unit (10) are formed as a four-sided pipe.

4. Tunnel finisher according to claim 3, **characterised in that** the heating pipe (9) of a steam spray unit (10) is constructed as a four-sided pipe, wherein a respective steam pipe (8) bears against opposite side walls of the heating pipe (9).

5. Tunnel finisher according to any one of claims 1 to 4, **characterised in that** steam as heating medium is fed to the heating pipes (9).

6. Tunnel finisher according to any one of claims 2 to 5, **characterised in that** a series arrangement of steam nozzles (7) arranged in succession in the longitudinal direction of the steam pipe (8) is mounted in the front wall of a steam pipe (8) for formation of a steam nozzle row.

7. Tunnel finisher according to claim 6, **characterised in that** the steam nozzle rows of the steam pipe (8) of a steam spray unit (10) are activatable selectably individually or together.

8. Tunnel finisher according to any one of claims 4 to 7, **characterised in that** the steam module (6) has two wall elements (5), which extend over the inner sides of the lateral outer walls of the tunnel finisher (1) and are arranged in vertical planes at a spacing from one another so that a channel (6) remains therebetween and that the front walls, which face the channel (6), of the steam pipe (8) of a steam spray unit (10) are flush with a front wall, which faces the channel (6), of the associated heating pipe (9).

9. Tunnel finisher according to any one of claims 1 to 8, **characterised in that** a cover plate (11) is placeable on the front wall of a steam spray unit (10).

10. Tunnel finisher according to claim 9, **characterised in that** the cover plate (11) extends over the entire front walls of the steam pipe (8) and the heating pipe (9) of a steam spray unit (10).

11. Tunnel finisher according to one of claims 9 and 10, **characterised in that** the cover plate (11) has screen openings (12a, 12b) wherein when the cover plate (11) is placed on the front wall of the steam spray unit (10) a respective steam nozzle (7) of the steam pipe (8) behind a screen opening (12a, 12b) is freed.

12. Tunnel finisher according to claim 11, **characterised in that** the screen openings (12a) are completely open.

13. Tunnel finisher according to claim 11, **characterised in that** the screen openings (12b) are covered by grid structures.

14. Tunnel finisher according to claim 13, **characterised in that** the grid structures are formed integrally with the cover plate (11).

15. Tunnel finisher according to any one of claims 1 to 14, **characterised in that** this comprises a steam chamber temperature control.

16. Tunnel finisher according to claim 15, **characterised in that** the temperature of the steam pipe (8) of the steam spray unit (10) is presettable in dependence on the amount of steam, which is fed to the steam pipes (8), by the steam chamber temperature control.

## Revendications

1. Finisseur à tunnel (1), comportant au moins un module de vaporisation (4) constitué d'un ensemble d'unités (10) d'atomisation de vapeur, **caractérisé par le fait que** chaque unité (10) d'atomisation de vapeur comprend une tubulure de chauffage (9), ainsi que deux tubulures à vapeur (8) respectivement munies d'une rangée de buses de vaporisation, une tubulure de chauffage (9) étant affectée à ces deux tubulures à vapeur (8), en vue de leur chauffage.

2. Finisseur à tunnel selon la revendication 1, **caractérisé par le fait que** les tubulures à vapeur (8) d'une unité (10) d'atomisation de vapeur sont en contact thermique avec la tubulure de chauffage (9) associée.

3. Finisseur à tunnel selon la revendication 2, **caractérisé par le fait que** les tubulures à vapeur (8) d'une unité (10) d'atomisation de vapeur sont réalisées sous la forme de tubes carrés.

4. Finisseur à tunnel selon la revendication 3, **caractérisé par le fait que** la tubulure de chauffage (9) d'une unité (10) d'atomisation de vapeur est réalisée sous la forme d'un tube carré, une tubulure à vapeur (8) étant respectivement en applique contre des parois latérales opposées de ladite tubulure de chauffage (9).

5. Finisseur à tunnel selon l'une des revendications 1 à 4, **caractérisé par le fait que** de la vapeur est guidée dans les tubulures de chauffage (9), en tant qu'agent chauffant.

6. Finisseur à tunnel selon l'une des revendications 2 à 5, **caractérisé par le fait qu'**un alignement de buses de vaporisation (7), agencées en succession dans le sens longitudinal d'une tubulure à vapeur (8), est intégré dans la paroi frontale de ladite tubulure à vapeur (8) en vue de former une rangée de buses de vaporisation.

7. Finisseur à tunnel selon la revendication 6, **caractérisé par le fait que** les rangées de buses de vaporisation des tubulures à vapeur (8) d'une unité (10) d'atomisation de vapeur peuvent être activées, sélectivement, en mode individuel ou conjoint.

8. Finisseur à tunnel selon l'une des revendications 4 à 7, **caractérisé par le fait que** le module de vaporisation (4) présente deux éléments de cloisonnement (5) qui s'étendent sur les faces intérieures des parois latérales extérieures dudit finisseur à tunnel (1), et sont disposés mutuellement à distance dans des plans verticaux, de sorte qu'un canal (6) subsiste entre lesdits éléments ; et **par le fait que** les parois frontales des tubulures à vapeur (8) d'une unité (10) d'atomisation de vapeur, qui sont tournées vers ledit canal (6), se trouvent dans l'affleurement d'une paroi frontale de la tubulure de chauffage (9) associée, pointant vers ledit canal (6).

9. Finisseur à tunnel selon l'une des revendications 1 à 8, **caractérisé par le fait qu'**un panneau de recouvrement (11) peut être mis en place sur la paroi frontale d'une unité (10) d'atomisation de vapeur.

10. Finisseur à tunnel selon la revendication 9, **caractérisé par le fait que** le panneau de recouvrement (11) s'étend sur la totalité des parois frontales des tubulures à vapeur (8) et de la tubulure de chauffage (9) d'une unité (10) d'atomisation de vapeur.

11. Finisseur à tunnel selon l'une des revendications 9 ou 10, **caractérisé par le fait que** le panneau de recouvrement (11) est pourvu d'orifices (12a, 12b) à diaphragmes, sachant que, lorsque ledit panneau de recouvrement (11) est mis en place sur la paroi frontale de l'unité (10) d'atomisation de vapeur, une buse respective de vaporisation (7) d'une tubulure à vapeur (8) est dégagée derrière un orifice (12a, 12b) à diaphragme.

12. Finisseur à tunnel selon la revendication 11, **caractérisé par le fait que** les orifices (12a) à diaphragmes sont intégralement ouverts.

13. Finisseur à tunnel selon la revendication 11, **caractérisé par le fait que** les orifices (12b) à diaphragmes sont recouverts par des structures en treillis.

14. Finisseur à tunnel selon la revendication 13, **caractérisé par le fait que** les structures en treillis sont ménagées d'un seul tenant avec le panneau de recouvrement (11).

15. Finisseur à tunnel selon l'une des revendications 1 à 14, **caractérisé par le fait que** ledit finisseur est équipé d'une commande de la température de la chambre de vaporisation.

16. Finisseur à tunnel selon la revendication 15, **caractérisé par le fait que** la commande de la température de la chambre de vaporisation permet de préétablir la température des tubulures à vapeur (8) de l'unité (10) d'atomisation de vapeur en fonction de la quantité de vapeur délivrée auxdites tubulures à vapeur (8).
